# EUROPÄISCHE PATENTSCHRIFT

(11) **EP 4 571 018 B1**
(45) Veröffentlichungstag und Bekanntmachung des Hinweises auf die Patenterteilung: **22.04.2026**
(21) Anmeldenummer: 24216828.4
(22) Anmeldetag: 02.12.2024
(51) Int. Cl.: E05B 9/04, E05B 15/00, E05B 17/04, E05B 9/10, E05B 63/16, E05C 1/06

(54) **SCHLIESSVORRICHTUNG MIT EINER KURBEL, WELCHE VON SCHLIESSZYLINDERN MIT MITNEHMERPLÄTTCHEN ANGESTEUERT WIRD**
LOCKING DEVICE WITH A CRANK DRIVEN BY PLATE LOCK CYLINDERS
DISPOSITIF DE FERMETURE AVEC UNE MANIVELLE COMMANDÉE PAR DES BARILLETS DE SERRURE À PLAQUETTES D'ENTRAÎNEMENT

(30) Priorität: 11.12.2023 DE 102023212461
(43) Veröffentlichungstag der Anmeldung: 18.06.2025
(73) Patentinhaber: Roto Frank Fenster- und Türtechnologie GmbH, 70771 Leinfelden-Echterdingen (DE)
(72) Erfinder: Marton, Laszlo, 9400 Sopron (HU); Egresits, Arpad, 9400 Sopron (HU)
(74) Vertreter: Kohler Schmid Möbus Patentanwälte

(56) Entgegenhaltungen:
- DE-A1- 102005 000 154
- DE-A1- 4 422 094
- DE-B4- 102007 027 580
- US-A1- 2003 159 483

## Beschreibung

### Hintergrund der Erfindung

Die Erfindung betrifft eine Schließvorrichtung, bei der ein äußerer Schließzylinder mit Mitnehmerplättchen und ein innerer Schließzylinder mit Mitnehmerplättchen mithilfe eines geeigneten Schlüssels unabhängig voneinander zum Verschieben eines Schlossriegels von einer Freigabestellung in eine Blockierstellung und umgekehrt genutzt werden können. Die Erfindung betrifft weiterhin ein Verfahren zum Betätigen einer Schließvorrichtung.

Schließvorrichtungen für Fenster und/oder Türen können verschiedene Mechanismen aufweisen, welche sich auf unterschiedliche Ausführungen von Schließzylindern stützen. Dabei werden Schließzylinder oftmals nach ihrer äußeren Form klassifiziert. Auf diese Art kann man Profilzylinder, Rundzylinder und Ovalzylinder unterscheiden. Jede Schließzylinderklasse kann dabei wiederum in unterschiedlichen Bauformen vorliegen, welche sich in Funktion und Handhabung mit den Bauformen anderer Klassen überschneiden können, wobei sich je nach Bauform unterschiedliche Vorteile, beispielsweise hinsichtlich der Einbruchssicherheit, Montierbarkeit, Handhabbarkeit, Robustheit oder der Not- und Gefahrenfunktion, ergeben können.

Insbesondere Schließzylinder, welche eine im Zylinder verbaute Schließnase aufweisen, mithilfe derer eine Schlüsselbewegung unmittelbar oder mittelbar auf den Schlossriegel übertragen wird, werden bei modernen Schließvorrichtungen vielfach eingesetzt. Dies ist beispielsweise bei gängigen Profilschließzylindern oftmals der Fall.

Im Kontext der Erfindung können insbesondere die in den folgenden Druckschriften offenbarten Schließvorrichtungen zur Verdeutlichung des Standes der Technik aufgeführt werden:
In der DE 44 22 094 A1 ist ein Schloss zur Ver- und Entriegelung von Türen offenbart, welches zwei Profilschließzylinderkerne aufweist, deren Schließnasen unabhängig voneinander zum Verschieben eines Schlossriegels genutzt werden können.
In der DE 27 52 089 A1 ist ein Schloss offenbart, welches einen Profilschließzylinder mit einer ersten Schließnase aufweist, wobei der Profilschließzylinder in einer Ausführungsvariante der Erfindung eine zweite Schließnase aufweist, welche von der ersten Schließnase unabhängig oder abschaltbar ist.

Die DE 195 18 491 A1 offenbart einen Profilschließzylinder, der mindestens zwei Schließnasen aufweist, welche vorzugsweise axial entlang der Längsachse des Profilschließzylinders beabstandet sind. Dabei ist mindestens eine der mindestens zwei Schließnasen vorzugsweise in zwei unabhängig voneinander bedienbare Schließnasenhälften geteilt.

In der EP 3 929 380 A1 ist ein, vorzugsweise als Profilschließzylinder ausgeführter, Schließzylinder mit einer Schließnase beschrieben, der eine hohe Robustheit gegenüber Einbruchsversuchen aufweist.

Die DE 1 024 842 A offenbart ein Schloss, welches zwei, über eine Zapfenverbindung zueinander verbundene, Rundschließzylinder mit abgesetzten Endteilen aufweist, deren Schließnasen unabhängig voneinander zum Verschieben eines Schlossriegels genutzt werden kann.

In der DE 36 17 217 C2 ist ein Sicherheitsschloss offenbart, welches zwei Schließzylinder aufweist, deren Kerne jeweils über Kupplungsglieder mit einem Mitnehmer, der eine Schließnase aufweist, in Wirkverbindung treten können.

Eine von den zuvor aufgeführten Schließzylindern abweichende, wenn auch aus dem Stand der Technik bekannte, Ausführungsform sind Schließzylinder, welche auf ihrer Rückseite ein axial in deren Längsrichtung vorstehendes Mitnehmerplättchen aufweisen, welches mit einer Schlüsselaufnahme an deren Vorderseite fluchtet. Dies ist beispielsweise bei bekannten skandinavischen Ovalschließzylindern der Fall. Oftmals weist eine entsprechende Schließvorrichtung einen äußeren und einen inneren Schließzylinder auf, um eine Betätigung der Schließvorrichtung von der Außenseite sowie von der Innenseite des Fensters oder der Tür zu ermöglichen. Dabei werden der äußere und der innere Schließzylinder in der Regel über Schrauben miteinander verbunden, wobei die Schraubenköpfe oftmals an der Vorderseite des inneren Schließzylinders aufliegen und die Gewinde der Schrauben in die Rückseite des äußeren Schließzylinders eingeschraubt sind.

Die jeweiligen Mitnehmerplättchen der Schließzylinder stehen sich dabei gegenüber, wobei die Schließvorrichtung einen Mechanismus aufweisen muss, mithilfe dessen, durch das Verdrehen eines der Mitnehmerplättchen, ein Schließvorgang ausgeführt werden kann.

Aus dem Stand der Technik ist bekannt, dass dieser Mechanismus über eine einteilige Schaltkurbel mit einer sanduhrförmigen Aussparung gewährleistet werden kann, in welche beide Mitnehmerplättchen eingreifen. Die Schaltkurbel wiederum weist eine Schließnase zur unmittelbaren oder mittelbaren Verschiebung des Schlossriegels auf. In einer gängigen Ausführungsform ist der Schlossriegel dabei unterhalb der Schaltkurbel angeordnet.

Durch das Eingreifen beider Mitnehmerplättchen in die Aussparung der Schaltkurbel ist es möglich, über eine Drehung eines Mitnehmerplättchens um 90° einen Schließvorgang auszulösen, während sich die Schaltkurbel um das zweite, feststehende Mitnehmerplättchen im Rahmen eines Leerhubs bewegt. Bedingt durch die spezielle Form der Aussparung, wird die Bewegung der Schaltkurbel und damit die Bewegung des gedrehten Mitnehmerplättchens nach einem Verdrehwinkel von 90° über ein Anschlagen an dem gegenüberliegenden feststehenden Mitnehmerplättchen begrenzt.

Um den Schlüssel anschließend wieder aus der Schlüsselaufnahme abzuziehen, ist es nötig, die Schlüsselaufnahme und damit auch das gedrehte Mitnehmerplättchen über eine Rückdrehung des Schlüssels wieder in eine Neutralstellung zu bringen. Das gedrehte Mitnehmerplättchen durchläuft dabei den Leerhub der Schaltkurbel.

Falls der Schlossriegel in Unwissenheit eines Nutzers bereits in einer angestrebten Position steht, wird bei einer Schlüsseldrehung ausschließlich das betreffende Mitnehmerplättchen im Leerhub der Schaltkurbel, bis zum Anschlagen an derselben nach einem Verdrehwinkel von 90°, bewegt.

Im Ergebnis kann sich ein Nutzer nach einer Schlüsseldrehung zwar sicher sein, dass der Schlossriegel in der zum Drehsinn korrespondierenden Stellung steht, er kann allerdings aus der Schlüsselbewegung allein nicht ableiten, ob er tatsächlich einen Schließvorgang ausgelöst hat oder ob der Schlossriegel bereits in der gewünschten Stellung war.

Weiterhin wird durch das Anordnen des Schlossriegels unterhalb der Schaltkurbel beim Verriegeln und Entriegeln einer so gearteten Schließvorrichtung ein Drehsinn des Schlüssels bedingt, der für Nutzer, welche andere gängige Schließvorrichtungen gewohnt sind, widersinnig erscheinen mag. Im Extremfall kann dies dazu führen, dass ein Nutzer, der nicht mit der Schließvorrichtung vertraut ist und der keine weiteren Informationen über die Schlossriegelstellung einholt oder erhält, die Schließvorrichtung nach einem angestrebten Verriegelungsvorgang unwissentlich in ihrer entriegelten Stellung belässt. (Zur Verdeutlichung siehe auch Fig. 4.)

Die US 2003/159483 A1 betrifft ein Einsteckschloss mit zwei Schließzylindern. Die Schließzylinder greifen mit Montageblöcken in Nocken. Durch Drehen der Schließzylinder können die Nocken ausgelenkt werden, um beispielsweise einen Riegel zu betätigen.

In der DE 10 2005 000154 A1 ist ein Türschloss mit einem Schließzylinder offenbart, wobei die Teile des Schließzylinders durch ein Koppelmittel eines Adapterelements verbundenen sind.

Die DE 10 2007 027580 B4 betrifft einen Schließbartring für einen Schließzylinder zur Betätigung eines Sperrriegels eines Kastenschlosses. Der Schließbartring soll insbesondere die Panikfunktion und/oder automatische Verriegelungsfunktion des Kastenschlosses sicherstellen.

### Aufgabe der Erfindung

Es ist daher Aufgabe der Erfindung, ein Verfahren und eine Vorrichtung bereitzustellen, bei der unter Verwendung eines äußeren Schließzylinders mit Mitnehmerplättchen und eines inneren Schließzylinders mit Mitnehmerplättchen ein intuitives Verschieben eines Schlossriegels erreicht werden kann.

### Beschreibung der Erfindung

Diese Aufgabe wird erfindungsgemäß gelöst durch eine Schließvorrichtung nach Anspruch 1 und ein Verfahren nach Anspruch 14. Die Unteransprüche geben bevorzugte Ausgestaltungen wieder.

Die erfindungsgemäße Aufgabe wird somit gelöst durch eine Schließvorrichtung, bei der ein äußerer Schließzylinder mit Mitnehmerplättchen und ein innerer Schließzylinder mit Mitnehmerplättchen mit einer mindestens zweiteiligen Kurbel zum Verschieben eines Schlossriegels zusammenwirken. Ein erstes Kurbelelement ist dabei drehfest an dem Mitnehmerplättchen des äußeren Schließzylinders angeordnet und ein zweites Kurbelelement ist drehfest an dem Mitnehmerplättchen des inneren Schließzylinders angeordnet, wobei die Kurbelelemente gemeinsam mit dem Schlossriegel in einem Schlosskasten angeordnet sind. Nach dem Einstecken eines Schlüssels in eine Schlüsselaufnahme des jeweiligen Schließzylinders in dessen Neutralstellung kann das jeweilige Mitnehmerplättchen mitsamt dem entsprechenden Kurbelelement zum Verschieben des Schlossriegels gedreht werden. Die Kurbelelemente sind dabei unabhängig voneinander drehbar. In seinen Endpositionen nimmt der Schlossriegel eine Freigabestellung respektive eine Blockierstellung ein.

Die Kurbelelemente sind unter Ausformung der Kurbel drehbar aneinander angeordnet.

Dabei sind die Kurbelelemente unabhängig voneinander drehbar. Es kommt eine verschleiß- und wartungsarme Gleitlagerung zum Einsatz.

Die Bezeichnungen "oben", "unten", "innen", "außen" und dergleichen beziehen sich auf den montierten Zustand der Schließvorrichtung.

Vorzugsweise handelt es sich bei den Schließzylindern um skandinavische Ovalschließzylinder, welche entsprechend ihrer bekannten Bauweise jeweils ein Mitnehmerplättchen an ihrer Rückseite aufweisen.

Vorzugsweise sind die Mitnehmerplättchen quaderförmig ausgebildet und möglichst spielfrei formschlüssig in einer schlitzförmigen Aussparung des ihnen zugeordneten Kurbelelements angeordnet.

Die Kurbelelemente weisen vorzugsweise jeweils eine Schließnase auf, wobei diese Schließnasen unabhängig voneinander zum Verschieben des Schlossriegels genutzt werden können. Ein Schließvorgang ist dabei nur möglich, wenn die Stellung des Schlossriegels zur angesetzten Drehrichtung des Schlüssels passt und der Schlossriegel nicht anderweitig blockiert ist. Ist dies nicht gegeben, kommt es zu einem Anschlagen der jeweiligen Schließnase an dem festsitzenden Schlossriegel und damit zu einer Blockade der Drehbarkeit des Schlüssels.

Zum Zweck des Verschiebens des Schlossriegels greift die jeweilige Schließnase während ihrer, bei der Schlüsseldrehung vollführten, Kreisbahn vorzugsweise in eine trapezförmige oder parabelförmige Aussparung des Schlossriegels ein. Durch die Formgebung der Aussparung ist sichergestellt, dass die Schließnase den Schlossriegel verschieben kann und anschließend auch wieder aus der Aussparung ausfahren kann, um in ihre Neutralstellung zurückzukehren.

Durch eine bevorzugte Anordnung des Schlossriegels oberhalb der Kurbelelemente ist beim Verriegeln und Entriegeln der Schließvorrichtung jeweils ein Drehsinn gegeben, der dem Drehsinn eines klassischen Profilschließzylinderschlosses entspricht.

Der Schlossriegel kann in seiner Freigabestellung sowie in seiner Blockierstellung gesichert sein, um ein unbeabsichtigtes Verschieben zu unterbinden und die Sicherheit gegenüber einem Einbruch zu erhöhen. Vorzugsweise kann diese Sicherung über eine Rastverbindung hergestellt werden, wobei ein federbelasteter Pin am Schlossriegel angeordnet ist, welcher in eine Freigabe- bzw. Blockiermulde am Schlosskasten einrasten kann. Insbesondere kann die Rastverbindung so gestaltet sein, dass eine Überwindung des Sicherungswiderstandes zum Verschieben des Schlossriegels während der Drehung des Schlüssels möglich ist. Es ist ebenfalls möglich, den Pin am Schlosskasten und die Freigabe- und die Blockiermulde am Schlossriegel anzuordnen.

Ein Einstecken und ein Abziehen des Schlüssels ist in der Regel nur dann möglich, wenn sich der betreffende Schließzylinder, bzw. dessen Schlüsselaufnahme, in der Neutralstellung befindet. Zu diesem Zweck kann in der Mechanik des Schließzylinders eine entsprechende Sperrvorrichtung inkludiert sein. Durch die drehfeste Verbindung der jeweiligen Schlüsselaufnahme zu dem jeweiligen Mitnehmerplättchen sowie der Mitnehmerplättchen zu den Kurbelelementen bedingen sich deren jeweilige Neutralstellungen. Daher weist jede der genannten Komponenten über den Bereich eines Vollkreises genau eine definierte Neutralstellung auf. Soll daher ein Einstecken des Schlüssels mit anschließendem Verschieben des Schlossriegels sowie ein darauffolgendes Abziehen des Schlüssels erfolgen, muss der Schlüssel in der Schlüsselaufnahme um 360° gedreht werden.

Wird der Schlüssel darüber hinaus noch weitergedreht, kann es nach einer weiteren Drehung von etwa 50° zu einem Anschlagen der Schließnase am Schlossriegel und damit zu einem Blockieren der Drehbewegung kommen. Analog passiert dies bei einem initialen Überdrehen des Schlüssels. (Das initiale Überdrehen bezeichnet ein angestrebtes Verriegeln oder Entriegeln, während der Schlossriegel schon die entsprechende Stellung innehat.)

Es ist bekannt, dass, insbesondere bei Schließvorrichtungen für Türen, oftmals die Möglichkeit besteht, den Schlossriegel, durch eine mehrmalige Umdrehung des Schlüssels in dieselbe Richtung, jeweils um eine Teilstrecke zu verschieben. Unter entsprechender Ausbildung der Form der Aussparung des Schlossriegels ist eine einfache Realisierung dieser Funktionalität möglich. Dadurch wird der mögliche Drehbereich des Schlüssels um mindestens einen Vollkreis erweitert.

Eine Anwendungsmöglichkeit der hier dargestellten Schließvorrichtung besteht im Blockieren oder Freigeben einer Treibstange mithilfe des Schlossriegels, wobei die Treibstange zum unmittelbaren oder mittelbaren Verriegeln eines Flügels eines Fensters oder einer Tür an einem festen Rahmen genutzt werden kann.

Zum Verschieben der Treibstange kann ein Getriebe eingesetzt werden. Falls der Schlossriegel der Schließvorrichtung sich in seiner Freigabeposition befindet, kann die Treibstange mithilfe des Getriebes insbesondere auch in eine Stellung gebracht werden, in der die Treibstange ein Überführen des Schlossriegels in die Blockierstellung verhindert. Ein Nutzer kann die Stellung der Treibstange somit ebenfalls unmittelbar aus einer Schlüsseldrehung ableiten, da ein Verriegelungsversuch zu einer Blockade der Drehung nach einem Verdrehwinkel von etwa 180° führt. Dabei greift die Schließnase zwar in die Aussparung des Schlossriegels ein, dieser lässt sich aber wiederum nicht verschieben.

Die Aufgabe der Erfindung wird auch gelöst durch ein Verfahren, welches einen Schließvorgang der zuvor beschriebenen Schließvorrichtung umfasst, wobei ein Schlüssel in die Schlüsselaufnahme des äußeren Schließzylinders oder des inneren Schließzylinders eingesteckt wird, ein Überführen des Schlossriegels von der Blockierstellung in die Freigabestellung oder umgekehrt stattfindet und der Schlüssel anschließend wieder aus der Schlüsselaufnahme abgezogen wird. Der Schlüssel wird dabei um 360° gedreht, wobei die verdrehten Komponenten der Schließvorrichtung zu Beginn und zu Ende des Verfahrens in ihrer Neutralstellung stehen. Das erfindungsgemäße Verfahren wird mit einer hier beschriebenen Schließvorrichtung durchgeführt.

Weitere Vorteile der Erfindung ergeben sich aus der Beschreibung und der Zeichnung.

Die gezeigten und beschriebenen Ausführungsformen sind nicht als abschließende Aufzählung zu verstehen, sondern haben vielmehr beispielhaften Charakter für die Schilderung der Erfindung.

### Kurzbeschreibung der Zeichnungen

Es zeigen:
- Fig. 1: eine isometrische Ansicht einer, an einem Beschlag angeordneten, Schließvorrichtung, welche einen Schlosskasten und Schließzylinder, hier in Form skandinavischer Ovalschließzylinder, aufweist, wobei ein Schlüssel in einen der Schließzylinder eingesteckt ist;
- Fig. 2: eine Explosionsdarstellung des Schlosskastens mit Sicht auf einen Schlossriegel, eine zweiteilige Kurbel und ein zweiteiliges Federelement;
- Fig. 3: eine isometrische, teilweise geschnittene Ansicht der Schließzylinder, des Schlüssels sowie der zweiteiligen Kurbel im zusammengebauten Zustand;
- Fig. 4: eine isometrische Darstellung eines Teils einer aus dem Stand der Technik bekannten Schließvorrichtung, welche skandinavische Ovalschließzylinder und eine einteilige Schaltkurbel aufweist;
- Fig. 5: eine isometrische Schnittansicht des Schlosskastens und der sich darin befindlichen Komponenten sowie des Beschlages und einer Treibstange;
- Fig. 6: eine isometrische, teilweise geschnittene Ansicht eines Teils des Schlosskastens sowie der Kurbel und des Schlossriegels in seiner Freigabestellung, wobei die Treibstange eine Position aufweist, die ein Überführen des Schlossriegels in seine Blockierstellung erlaubt;
- Fig. 7: eine geschnittene Seitenansicht der in Fig. 6 dargestellten Komponenten in einem zeitlichen Verlauf bei der Durchführung eines Schließvorganges, inklusive des Überdrehens eines Kurbelelements bis zum Anschlagen am Schlossriegel;
- Fig. 8: eine isometrische Ansicht der Schließvorrichtung aus Fig. 1 mit der zusätzlichen Darstellung eines Getriebes, welches zur Verschiebung der Treibstange dient sowie einen Ausschnitt eines Rahmens eines Fensters oder einer Tür und einen Ausschnitt eines Flügels;
- Fig. 9: eine isometrische, teilweise geschnittene Ansicht des Schlosskastens, analog zu Fig. 6, bei der die Treibstange eine Position aufweist, die ein Überführen des Schlossriegels in seine Blockierstellung verhindert.

### Detaillierte Beschreibung der Erfindung und Zeichnung

**Fig.** 1 zeigt eine Schließvorrichtung **10,** welche einen Schlosskasten **12,** einen äußeren Schließzylinder **14** und einen inneren Schließzylinder **16** aufweist. Die Schließzylinder 14, 16 sind hier in Form skandinavischer Ovalschließzylinder dargestellt.

Ein Schlüssel **18** ist in eine Schlüsselaufnahme **20** des inneren Schließzylinders 16 eingesteckt. Der innere Schließzylinder 16 ist mit dem äußeren Schließzylinder 14 über ein erstes Verbindungselement **22a** und ein zweites Verbindungselement **22b** verbunden, wobei die beiden Verbindungselemente im dargestellten Ausführungsbeispiel Schrauben, insbesondere Innensechskant-Zylinderkopfschrauben, sind, welche durch den inneren Schließzylinder 16 sowie den Schlosskasten 12 geführt und in die Rückseite des äußeren Schließzylinders 14 eingeschraubt sind.

Die Schließvorrichtung 10 ist an einem Flügel **80** (siehe Fig. 8) eines Fensters oder einer Tür **78** (siehe Fig. 8) angeordnet. In Fig. 1 ist zur besseren Übersichtlichkeit nur ein zur Anordnung benötigter Beschlag **24** des Flügels 80 (siehe Fig. 8) dargestellt.

**Fig.** 2 zeigt eine Explosionsdarstellung des Schlosskastens 12, welcher eine erste Halbschale **26** und eine zweite Halbschale **28** aufweist, wobei ein sich in dem Schlosskasten 12 befindlicher Schlossriegel **30,** ein erstes Kurbelelement **32** sowie ein zweites Kurbelelement **34** und ein zweiteiliges Federelement **36** sichtbar sind. Das Federelement 36 weist eine Feder **38** und einen Pin **40** auf und dient zur Herstellung einer Rastverbindung mit dem Zweck, den Schlossriegel 30 in einer Blockierstellung oder einer Freigabestellung zu sichern. An der ersten Halbschale 26 sind als Gegenstücke zu dem Pin 40 je eine Freigabemulde **72a** (siehe Fig. 5) und eine Blockiermulde **72b** (siehe Fig. 5) ausgebildet. Der Schlossriegel 30 weist eine Aufnahme **41** auf, in welcher die Feder 38 und der Schaft des Pins 40 angeordnet sein können.

Das erste Kurbelelement 32 weist eine erste Schließnase **42** auf und das zweite Kurbelelement 34 weist eine zweite Schließnase **44** auf. Die Schließnasen 42, 44 dienen zum Verschieben des Schlossriegels 30 unter Überwindung des von dem Federelement 36 im Rahmen der Rastverbindung ausgeübten Sicherungswiderstandes. Die Schließnasen 42, 44 können zum Verschieben des Schlossriegels 30 in eine, insbesondere parabelförmige, Aussparung **46** im Schlossriegel 30 eingreifen. In der Abbildung sind die Kurbelelemente 32, 34 jeweils in ihrer Neutralstellung dargestellt. Die Schließnasen 42, 44 zeigen dabei im dargestellten Ausführungsbeispiel nach unten.

Der Schlossriegel 30 ist oberhalb der Kurbelelemente 32, 34 angeordnet. Weiterhin weisen die Kurbelelemente 32, 34 jeweils eine schlitzförmige Aussparung **48, 50** auf, in welche ein erstes und ein zweites Mitnehmerplättchen **52, 54** (siehe Fig. 3) des jeweiligen Schließzylinders 14, 16 (siehe Fig. 1) zur Herstellung einer drehfesten Verbindung eingeführt werden.

Aus der Abbildung ist ebenfalls ersichtlich, dass die Halbschalen 26, 28 des Schlosskastens 12 jeweils zwei Durchgangsausnehmungen **56a-d** zur Durchführung der Verbindungselemente 22a, 22b (siehe Fig. 1) der Schließzylinder 14, 16 (siehe Fig. 1) sowie jeweils eine Durchgangsausnehmung **58a, 58b** zur Herstellung der Verbindung zwischen den Kurbelelementen 32, 34 und den Schließzylindern 14, 16 (siehe Fig. 1) aufweisen.

**Fig.** 3 zeigt die über die Verbindungselemente 22a, 22b verbundenen Schließzylinder 14, 16. Der Schlosskasten 12 (siehe Fign. 1 und 2) ist dabei zur besseren Anschaulichkeit ausgeblendet. Die Kurbelelemente 32, 34 sind unter Ausbildung einer Kurbel **60** drehbar aneinander angeordnet. Die Kurbel 60 ist geschnitten dargestellt, um das Eingreifen der Mitnehmerplättchen 52, 54 in die jeweiligen Kurbelelemente 32, 34 sowie die Anordnung der Kurbelelement 32, 34 aneinander zu verdeutlichen. Eine kreisförmige Relativbewegung der Kurbelelemente 32, 34 zueinander wird über eine gleitende Lagerung ermöglicht, während jedes Kurbelelement 32, 34 mit seinem jeweiligen quaderförmigen Mitnehmerplättchen 52, 54 über eine formschlüssige Verbindung drehfest verbunden ist.

Der Schlüssel 18 ist analog zu der Darstellung in Fig. 1 in die Schlüsselaufnahme 20 des inneren Schließzylinders 16 eingesteckt. Bei einer Drehung des Schlüssels 18 dreht sich dessen Schlüsselaufnahme 20 mitsamt dem zweiten Mitnehmerplättchen 54 und dem zweiten Kurbelelement 34 mit. Das erste Mitnehmerplättchen 52 und das erste Kurbelelement 32 verändern ihre Position bei einer Drehung des Schlüssels 18 in der dargestellten Konfiguration nicht, da in einer (hier nicht sichtbaren) Schlüsselaufnahme des äußeren Schließzylinders 14 kein Schlüssel steckt. Beim Verdrehen des Schlüssels 18 wird dieser über eine Sperrvorrichtung **61** in der Schlüsselaufnahme 20 festgesetzt. Dadurch ist sichergestellt, dass ein Abziehen sowie ein Einstecken des Schlüssels 18 nur in der Neutralstellung des Schließzylinders 16 erfolgen kann.

**Fig.** 4 zeigt einen Teil einer Schließvorrichtung **62,** welche aus dem Stand der Technik bekannt ist. Der innere Schließzylinder 16 (siehe Fign. 1 und 3) ist dabei zur besseren Anschaulichkeit ausgeblendet. Das erste Mitnehmerplättchen 52 des äußeren Schließzylinders 14 und das zweite Mitnehmerplättchen 54 (siehe Fig. 3) des inneren Schließzylinders 16 (siehe Fign. 1 und 3) greifen in diesem Fall in eine sanduhrförmige Aussparung **64** einer einteiligen Schaltkurbel **66** ein. Die Mitnehmerplättchen 52, 54 sind hierbei nicht drehfest mit der Schaltkurbel 66 verbunden, sondern können, abhängig von der gewählten Drehrichtung, eine freie Drehung bis zu 90° in einem Leerhub der sanduhrförmigen Aussparung 64 ausführen, ohne dabei eine Bewegung der Schaltkurbel 66 zu bedingen. Ein Schlossriegel **68,** welcher dem der Erfindung zugehörigen Schlossriegel 30 in Form und Funktion ähnlich ist, ist unterhalb der Schaltkurbel 66 angeordnet. Dieser Schlossriegel 68 ist über eine Schließnase **70** der Schaltkurbel 66 verschiebbar.

Im dargestellten Zustand befindet sich der Schlossriegel 68 in der Freigabestellung. Durch eine Drehung des Mitnehmerplättchens 52 um 90° (in der dargestellten Ansicht entgegen des Uhrzeigersinns), kann der Schlossriegel 68 in die Blockierstellung überführt werden. Eine Drehung des Mitnehmerplättchens 52 und der Schaltkurbel 66 über 90° hinaus wird unter der Voraussetzung, dass im inneren Schließzylinder 16 (siehe Fign. 1 und 3) kein Schlüssel 18 (siehe Fign. 1 und 3) steckt, vom gegenüberliegenden Mitnehmerplättchen 54 (siehe Fig. 3) verhindert.

Zum Abziehen des Schlüssels 18 (siehe Fign. 1 und 3) ist es aufgrund der Sperrvorrichtung 61 erforderlich, das Mitnehmerplättchen 52 durch eine Rückdrehung um 90° wieder in seine Neutralstellung zu bringen. Bei dieser Rückdrehung des Mitnehmerplättchens 52 im Leerhub der Schaltkurbel 66 (in der dargestellten Ansicht im Uhrzeigersinn) kann es einen Winkelbereich von 90° durchlaufen,die Schaltkurbel verbleibt dabei in der Stellung, die der Blockierstellung des Schlossriegels entspricht. In diesem Fall wird der Schlossriegel 68 also nicht verschoben, der Schlüssel kann abgezogen werden.

Ein Nutzer der vorab keine Information über den aktuellen Zustand der Schließvorrichtung 62 zur Verfügung hat, weiß daher in der Regel nicht, ob er bei einer Drehung des Schlüssels 18 (siehe Fign. 1 und 3) einen Schließvorgang durchführt oder einen Leerhub, falls sich der Schlossriegel 68 bereits in der erwünschten Stellung befindet. In beiden Fällen kann der Schlüssel um 90° gedreht werden.

Aus Fig. 4 ist weiterhin ersichtlich, dass durch die Anordnung des Schlossriegels 68 unterhalb der Schaltkurbel 66 der Drehsinn der Schlüsseldrehung zum Verschieben des Schlossriegels 68 dem Drehsinn der Schlüsseldrehung im Rahmen eines Teilaspekts der Erfindung gerade jeweils entgegengesetzt ist.

**Fig. 5** zeigt eine geschnittene Ansicht des Schlosskastens 12 sowie dem sich darin befindlichen Schlossriegel 30 und dem Federelement 36. An der Aussparung 46 im Schlossriegel 30 ist erkennbar, dass der Schlosskasten 12 von unten dargestellt ist. Der Schlossriegel 30 befindet sich in der Freigabestellung, welche durch die Rastverbindung des Pins 40 mit der Freigabemulde 72a in der ersten Halbschale 26 gesichert ist. Die Blockiermulde 72b ist in diesem Fall freibleibend. Ebenfalls geschnitten dargestellt ist der Beschlag 24 sowie eine Treibstange **74,** welche insbesondere durch den Schlosskasten 12 hindurch läuft und in welche der Schlossriegel 30 eingreift, sobald er in die Blockierstellung verschoben wird.

**Fig. 6** zeigt die zweite Halbschale 28 am Beschlag 24 angeordnet. Das erste Kurbelelement 32 und das zweite Kurbelelement 34 sowie der Schlossriegel 30 sind in der zweiten Halbschale 28 angeordnet, wobei sich die Kurbelelemente 32, 34 in ihrer Neutralstellung befinden und der Schlossriegel 30 sich in der Freigabestellung befindet. Die Treibstange 74 befindet sich in einer Position, die ein Überführen des Schlossriegels 30 in seine Blockierstellung erlaubt.

**Fig. 7** zeigt die Komponenten aus Fig. 6, wobei die Änderung der Positionen des ersten Kurbelelements 32 und des Schlossriegels 30 über den Verlauf eines Verriegelungsvorganges in diskreten Intervallen abgebildet ist.

Abbildung a) wird dabei als initialer Zustand angesehen, in welchem der Schlossriegel 30 in der Freigabestellung steht und das erste Kurbelelement 32 in seiner Neutralstellung steht. In diesem Zustand wird im vorliegenden Anwendungsbeispiel der Schlüssel 18 (siehe Fign. 1 und 3) in den äußeren Schließzylinder 14 (siehe Fign. 1, 3 und 4) eingesteckt und eine Drehbewegung zum Verschieben des Schlossriegels 30 in seine Blockierstellung eingeleitet. Das zweite Kurbelelement 34 (siehe Fign. 2, 3 und 6) verbleibt dabei in seiner Neutralstellung.

Abbildungen b) und c) verdeutlichen das Eingreifen der ersten Schließnase 42 des ersten Kurbelelements 32 in die Aussparung 46 des Schlossriegels 30 und das Verschieben des Schlossriegels 30 in seine Blockierstellung.

Abbildungen d) und e) stellen das Ausfahren der ersten Schließnase 42 aus der Aussparung 46 des Schlossriegels 30 und die Rückkehr zur Neutralstellung nach Abschluss einer Vollkreisbewegung dar.

Im in Abbildung e) dargestellten Zustand könnte der Schlüssel 18 (siehe Fign. 1 und 3) abgezogen werden. Im dargestellten Anwendungsbeispiel findet hingegen ein Überdrehen des ersten Kurbelelements 32 um etwa 50° bis zum Anschlagen der ersten Schließnase 42 am Schlossriegel 30 statt. Dies ist aus Abbildung f) ersichtlich. Einem Nutzer wird durch das Anschlagen in dieser Position signalisiert, dass eine Endstellung erreicht ist und dass während der Betätigung ein Schließvorgang ausgeführt wurde.

Aus Fig. 7 kann weiterhin abgeleitet werden, dass in einem Fall, in welchem der Nutzer, ausgehend von dem in Abbildung a) dargestellten Zustand, einen Drehvorgang entgegen des hier dargestellten Drehsinns eingeleitet hätte, es bereits nach einer Drehung um etwa 50° zu einem Anschlagen der ersten Schließnase 42 am Schlossriegel 30 gekommen wäre. Damit steht dem Nutzer auch beim initialen Überdrehen eine eindeutige Information zur Stellung des Schlossriegels und insbesondere dazu, ob beim Drehen ein Schließvorgang stattgefunden hat, zur Verfügung.

**Fig. 8** zeigt die Schließvorrichtung 10, wie sie auch in Fig. 1 dargestellt ist. Zusätzlich ist ein am selben Beschlag 24 angeordnetes Getriebe **76** dargestellt. Das Getriebe 76 dient zum Verschieben der Treibstange 74 (siehe Fign. 5 und 6). Durch das Verschieben der Treibstange 74 (siehe Fign. 5 und 6) kann ein Freigeben oder Blockieren einer Relativbewegung eines Flügels des Fensters oder der Tür 78 zu dem Rahmen 82 bedingt werden. Das Fenster oder die Tür 78, welche(s) den Rahmen **82** und den Flügel 80 aufweist, sind zum Zweck der besseren Übersichtlichkeit jeweils in Form eines Ausschnitts dargestellt.

**Fig. 9** zeigt, in Analogie zu Fig. 6, eine Ansicht der zweiten Halbschale 28, welche am Beschlag 24 angeordnet ist, mitsamt dem in der Halbschale 28 angeordneten Schlossriegel 30 sowie den Kurbelelementen 32, 34. Im Unterschied zu Fig. 6, befindet sich die Treibstange 74 in diesem Fall in einer Stellung, welche das Verschieben des Schlossriegels 30 in seine Blockierstellung verhindert. Der Nutzer kann die Kurbelelemente 32, 34 bei einem angestrebten Verriegelungsvorgang in diesem Fall um nur etwa 180° drehen, bevor eine Blockade der Kurbelelemente 32, 34 auftritt. Somit steht dem Nutzer bei der Betätigung der Schließvorrichtung 10 (siehe Fig. 1) auch eine eindeutige Information zur Stellung der Treibstange 74 zur Verfügung. Im Umkehrschluss bedeutet dies, dass, falls der Schlossriegel 30 in seiner Blockierstellung steht, das Getriebe 76 (siehe Fig. 8) nicht in seinem vollen Umfang bedient werden kann.

Unter Vornahme einer Zusammenschau aller Figuren der Zeichnung betrifft die Erfindung zusammenfassend eine Schließvorrichtung 10 zum Verschieben eines Schlossriegels 30, welche einen äußeren Schließzylinder 14, insbesondere einen äußeren skandinavischen Ovalschließzylinder 14, und einen inneren Schließzylinder 16, insbesondere einen inneren skandinavischen Ovalschließzylinder 16, aufweist. Weiterhin weist die Schließvorrichtung 10 einen Schlosskasten 12, den Schlossriegel 30 und eine mindestens zweiteilige Kurbel 60 auf. Die Kurbel 60 weist ein erstes und ein zweites Kurbelelement 32, 34 auf, welche unabhängig voneinander zum Verschieben des Schlossriegels 30 von einer Freigabestellung in eine Blockierstellung und umgekehrt nutzbar sind. Das erste Kurbelelement 32 ist dabei drehfest an einem ersten Mitnehmerplättchen 52 des äußeren Schließzylinders 14 angeordnet, während das zweite Kurbelelement 34 drehfest an einem zweiten Mitnehmerplättchen 54 des inneren Schließzylinders 16 angeordnet ist. Zum Verschieben des Schlossriegels 30 muss ein Schlüssel 18 in eine Schlüsselaufnahme 20 des jeweiligen Schließzylinders 14, 16 eingesteckt werden. Weiterhin betrifft die Erfindung ein Verfahren zur Durchführung eines Schließvorgangs, insbesondere der zuvor genannten Schließvorrichtung 10.

### Bezugszeichenliste

- 10: Schließvorrichtung
- 12: Schlosskasten
- 14: äußerer Schließzylinder
- 16: innerer Schließzylinder
- 18: Schlüssel
- 20: Schlüsselaufnahme
- 22a: erstes Verbindungselement
- 22b: zweites Verbindungselement
- 24: Beschlag
- 26: erste Halbschale
- 28: zweite Halbschale
- 30: Schlossriegel
- 32: erstes Kurbelelement
- 34: zweites Kurbelelement
- 36: Federelement
- 38: Feder
- 40: Pin
- 41: Aufnahme
- 42: erste Schließnase
- 44: zweite Schließnase
- 46: Aussparung (Schlossriegel)
- 48: Aussparung (erstes Kurbelelement)
- 50: Aussparung (zweites Kurbelelement)
- 52: erstes Mitnehmerplättchen
- 54: zweites Mitnehmerplättchen
- 56a: Durchführung für Verbindungselement (erste Halbschale)
- 56b: Durchführung für Verbindungselement (erste Halbschale)
- 56c: Durchführung für Verbindungselement (zweite Halbschale)
- 56d: Durchführung für Verbindungselement (zweite Halbschale)
- 58a: Durchführung für den äußeren Schließzylinder (erste Halbschale)
- 58b: Durchführung für den inneren Schließzylinder (zweite Halbschale)
- 60: Kurbel
- 61: Sperrvorrichtung
- 62: Schließvorrichtung (Stand der Technik)
- 64: sanduhrförmige Aussparung
- 66: Schaltkurbel
- 68: Schlossriegel (Stand der Technik)
- 70: Schließnase (Schaltkurbel)
- 72a: Freigabemulde
- 72b: Blockiermulde
- 74: Treibstange
- 76: Getriebe
- 78: Fenster/Tür
- 80: Flügel
- 82: Rahmen

## Patentansprüche

1. Schließvorrichtung (10) zum Verschieben eines Schlossriegels (30), aufweisend:
• einen äußeren Schließzylinder (14), der an seiner Rückseite ein, axial in dessen Längsrichtung vorstehendes, erstes Mitnehmerplättchen (52) aufweist, welches mit einer ersten Schlüsselaufnahme (20) an der Vorderseite des äußeren Schließzylinders (14) fluchtet; und
• einen inneren Schließzylinder (16), der an seiner Rückseite ein, axial in dessen Längsrichtung vorstehendes, zweites Mitnehmerplättchen (54) aufweist, welches mit einer zweiten Schlüsselaufnahme an der Vorderseite des inneren Schließzylinders (16) fluchtet;
wobei in die Schließzylinder (14, 16) jeweils ein Schlüssel (18) in einer Neutralstellung der Schließzylinder (14, 16) einsteckbar ist; sowie
• einen Schlosskasten (12), in welchem der Schlossriegel (30) durch Drehung von einem der Schlüssel (18) aus einer Blockierstellung in eine Freigabestellung oder umgekehrt verschiebbar angeordnet ist,
wobei in dem Schlosskasten (12) eine mindestens zweiteilige Kurbel (60) angeordnet ist, wobei ein erstes Kurbelelement (32) und ein zweites Kurbelelement (34) unabhängig voneinander zum Verschieben des Schlossriegels (30) nutzbar sind und wobei das erste Kurbelelement (32) mit dem ersten Mitnehmerplättchen (52) des äußeren Schließzylinders (14) und das zweite Kurbelelement (34) mit dem zweiten Mitnehmerplättchen (54) des inneren Schließzylinders (16) drehfest verbunden ist, **dadurch gekennzeichnet, dass**
die Kurbelelemente (32, 34) drehbar aneinander angeordnet sind und die Beweglichkeit der Kurbelelemente (32, 34) relativ zueinander über eine gleitende Lagerung gewährleistet ist.

2. Schließvorrichtung (10) nach Anspruch 1, bei der die Mitnehmerplättchen (52, 54) quaderförmig ausgebildet sind, wobei das erste Mitnehmerplättchen (52) in einer schlitzförmigen Aussparung (48) des ersten Kurbelelements (32) spielfrei angeordnet ist und das zweite Mitnehmerplättchen (54) in einer schlitzförmigen Aussparung (50) des zweiten Kurbelelements (34) spielfrei angeordnet ist.

3. Schließvorrichtung (10) nach einem der vorhergehenden Ansprüche, bei der das erste Kurbelelement (32) eine erste Schließnase (42) aufweist und/oder das zweite Kurbelelement (34) eine zweite Schließnase (44) aufweist, wobei die Schließnase(n) (42, 44) zum Verschieben des Schlossriegels (30) dienen.

4. Schließvorrichtung (10) nach Anspruch 3, bei der die erste Schließnase (42) und/oder die zweite Schließnase (44) zum Anschlagen am Schlossriegel (30) ausgebildet ist/sind.

5. Schließvorrichtung (10) nach Anspruch 3 oder 4, bei der der Schlossriegel (30) eine parabel- oder trapezförmige Aussparung (46) aufweist, in welche die Schließnase(n) (42, 44) im Verlauf ihrer Trajektorie bei einer Drehung des/der Mitnehmerplättchen(s) (52, 54) eingreifen, um den Schlossriegel (30) zu verschieben und um anschließend wieder aus der Aussparung (46) auszufahren.

6. Schließvorrichtung (10) nach einem der vorhergehenden Ansprüche, bei der der Schlossriegel (30) oberhalb der Kurbel (60) angeordnet ist.

7. Schließvorrichtung (10) nach einem der vorhergehenden Ansprüche, bei welcher zwischen dem Schlossriegel (30) und dem Schlosskasten (12) eine Rastverbindung über ein Federelement (36) zur Sicherung des Schlossriegels (30) in dessen Blockierstellung und / oder Freigabestellung dient.

8. Schließvorrichtung (10) nach einem der vorhergehenden Ansprüche, bei der zumindest einer der Schließzylinder (14, 16) eine Sperrvorrichtung (61) aufweist, welche das Einstecken und Abziehen des Schlüssels (18) in die jeweilige Schlüsselaufnahme (20) nur dann zulässt, wenn der jeweilige Schließzylinder (14, 16) in der Neutralstellung steht.

9. Schließvorrichtung (10) nach Anspruch 8, bei der im Fall, dass sich der Schließzylinder (14, 16) in der Neutralstellung befindet, dessen Mitnehmerplättchen (52, 54) sich nach dem Einstecken des Schlüssels (18) zusammen mit dem Schlüssel (18) um 360° bis zum erneuten Erreichen der Neutralstellung drehen lässt, wobei während dieses Drehvorgangs ein Überführen des Schlossriegels (30) von der Freigabestellung in die Blockierstellung oder umgekehrt stattfindet.

10. Schließvorrichtung (10) nach einem der vorhergehenden Ansprüche, bei der ein Überdrehen des jeweiligen Kurbelelements (32, 34) aus dessen Neutralstellung über die korrespondierende Blockier- bzw. Freigabestellung des Schlossriegels (30) hinaus nur über einen Winkelbereich von maximal 60° möglich ist, bevor das Kurbelelement (32, 34) durch ein Anschlagen am Schlossriegel (30) blockiert wird.

11. Schließvorrichtung (10) nach einem der vorhergehenden Ansprüche, wobei die Schließvorrichtung (10) eine Treibstange (74) aufweist, und wobei der Schlossriegel (30) zum Blockieren oder Freigeben der Treibstange (74) nutzbar ist.

12. Fenster oder Tür (78) mit einem festen Rahmen (82) und einem relativ zum festen Rahmen (82) bewegbaren Flügel (80) sowie einer Schließvorrichtung (10) nach einem der vorhergehenden Ansprüche, wobei die Schließvorrichtung (10) zur mittelbaren oder unmittelbaren Verriegelung des Flügels (80) am festen Rahmen (82) ausgebildet ist.

13. Fenster oder Tür (78) nach Anspruch 12 mit einer Schließvorrichtung nach Anspruch 11 und mit einem Getriebe (76) zur Bewegung der Treibstange (74).

14. Verfahren zum Betätigen einer Schließvorrichtung (10) gemäß einem der Ansprüche 1 bis 11, umfassend:
• Einstecken eines Schlüssels (18) in eine Schlüsselaufnahme (20) eines Schließzylinders (14, 16), welcher Mitnehmerplättchen (52, 54) aufweist, während sich der Schließzylinder (14, 16) in seiner Neutralstellung befindet,
• einer Drehung des Schlüssels (18) um 360°, wobei ein Verschieben eines Schlossriegels (30) von einer Freigabestellung in eine Blockierstellung oder umgekehrt stattfindet und
• ein darauffolgendes Abziehen des Schlüssels (18), wobei sich der Schließzylinder (14, 16) erneut in seiner Neutralstellung befindet.

## Claims

1. Locking device (10) for moving a lock bolt (30), comprising:
• an outer locking cylinder (14) which has, on its rear side, a first drive plate (52) that projects axially in its longitudinal direction and is aligned with a first key receptacle (20) on the front of the outer locking cylinder (14); and
• an inner locking cylinder (16) which has, on its rear side, a second drive plate (54) that projects axially in its longitudinal direction and is aligned with a second key receptacle on the front of the inner locking cylinder (16);
with a key (18) being insertable into each of the locking cylinders (14, 16) in a neutral position of the locking cylinders (14, 16); and
• a lock case (12) in which the lock bolt (30) is arranged to be movable from a blocking position into a release position or vice versa by rotating one of the keys (18),
with a crank (60) comprising at least two parts being arranged in the lock case (12), it being possible for a first crank element (32) and a second crank element (34) to be used independently of one another to move the lock bolt (30), and the first crank element (32) being connected to the first drive plate (52) of the outer locking cylinder (14) and the second crank element (34) being connected to the second drive plate (54) of the inner locking cylinder (16) for conjoint rotation, **characterized in that**
the crank elements (32, 34) are arranged rotatably with respect to one another and the mobility of the crank elements (32, 34) relative to one another is ensured by a sliding bearing.

2. Locking device (10) according to claim 1, wherein the drive plates (52, 54) are cuboid, wherein the first drive plate (52) is arranged without play in a slot-shaped recess (48) of the first crank element (32) and the second drive plate (54) is arranged without play in a slot-shaped recess (50) of the second crank element (34).

3. Locking device (10) according to either of the preceding claims, wherein the first crank element (32) has a first locking lug (42) and/or the second crank element (34) has a second locking lug (44), wherein the locking lug(s) (42, 44) is/are used to move the lock bolt (30).

4. Locking device (10) according to claim 3, wherein the first locking lug (42) and/or the second locking lug (44) is/are designed to strike the lock bolt (30).

5. Locking device (10) according to claim 3 or 4, wherein the lock bolt (30) has a parabolic or trapezoidal recess (46) in which the locking lug(s) (42, 44) engage(s) in the course of their trajectory when the drive plate(s) (52, 54) rotate(s) in order to move the lock bolt (30) and subsequently to extend it out of the recess (46) again.

6. Locking device (10) according to any of the preceding claims, wherein the lock bolt (30) is arranged above the crank (60).

7. Locking device (10) according to any of the preceding claims, in which, between the lock bolt (30) and the lock case (12), a latching connection via a spring element (36) is used to secure the lock bolt (30) in its blocking position and/or release position.

8. Locking device (10) according to any of the preceding claims, wherein at least one of the locking cylinders (14, 16) has a blocking device (61) which allows the insertion and removal of the key (18) into/from the relevant key receptacle (20) only when the relevant locking cylinder (14, 16) is in the neutral position.

9. Locking device (10) according to claim 8, wherein, if the locking cylinder (14, 16) is in the neutral position, its drive plate (52, 54) can be rotated by 360° together with the key (18) after the key (18) has been inserted until the neutral position is reached again, wherein, during this rotation process, the lock bolt (30) is transferred from the release position into the blocking position or vice versa.

10. Locking device (10) according to any of the preceding claims, wherein over-rotation of the relevant crank element (32, 34) from its neutral position beyond the corresponding blocking or release position of the lock bolt (30) is only possible over an angle range of a maximum of 60° before the crank element (32, 34) is blocked by striking the lock bolt (30).

11. Locking device (10) according to any of the preceding claims, wherein the locking device (10) has a connecting rod (74), and wherein the lock bolt (30) can be used to block or release the connecting rod (74).

12. Window or door (78), having a fixed frame (82) and a leaf (80) which is movable relative to the fixed frame (82), and a locking device (10) according to any of the preceding claims, wherein the locking device (10) is designed to bolt the leaf (80) to the fixed frame (82) indirectly or directly.

13. Window or door (78) according to claim 12, having a locking device according to claim 11 and having a gear mechanism (76) for moving the connecting rod (74).

14. Method for actuating a locking device (10) according to any of claims 1 to 11, comprising:
• inserting a key (18) into a key receptacle (20) of a locking cylinder (14, 16) which has drive plates (52, 54) while the locking cylinder (14, 16) is in its neutral position,
• rotating the key (18) by 360°, wherein a lock bolt (30) is moved from a release position to a blocking position or vice versa, and
• subsequently removing the key (18), wherein the locking cylinder (14, 16) is again in its neutral position.

## Revendications

1. Dispositif de verrouillage (10) pour le déplacement d'un pêne de serrure (30), comprenant :
• un cylindre de verrouillage extérieur (14), qui présente à son dos une première plaquette d'entraînement (52) faisant saillie axialement dans sa direction longitudinale, laquelle est alignée avec un premier logement de clé (20) sur la face avant du cylindre de verrouillage extérieur (14) ; et
• un cylindre de verrouillage intérieur (16), qui présente à son dos une seconde plaquette d'entraînement (54) faisant saillie axialement dans sa direction longitudinale, laquelle est alignée avec un second logement de clé sur la face avant du cylindre de verrouillage intérieur (16) ;
dans lesquels une clé (18) peut être insérée dans une position neutre des cylindres de verrouillage (14, 16) ; ainsi que
• un boîtier de serrure (12), dans lequel le pêne de serrure (30) est disposé de manière à pouvoir être déplacé par rotation de l'une des clés (18) d'une position de blocage vers une position de libération ou inversement,
dans lequel une manivelle au moins en deux parties (60) est disposée dans le boîtier de serrure (12), un premier élément de manivelle (32) et un second élément de manivelle (34) étant utilisables indépendamment l'un de l'autre pour déplacer le pêne de serrure (30), et le premier élément de manivelle (32) étant relié de manière solidaire en rotation à la première plaquette d'entraînement (52) du cylindre de verrouillage extérieur (14), et le second élément de manivelle (34) étant relié de manière solidaire en rotation à la seconde plaquette d'entraînement (54) du cylindre de verrouillage intérieur (16), **caractérisé en ce que**
les éléments de manivelle (32, 34) sont montés rotatifs l'un par rapport à l'autre et la mobilité des éléments de manivelle (32, 34) l'un par rapport à l'autre est assurée par un palier coulissant.

2. Dispositif de verrouillage (10) selon la revendication 1, dans lequel les plaquettes d'entraînement (52, 54) sont de forme parallélépipédique, la première plaquette d'entraînement (52) étant disposée sans jeu dans un évidement en forme de fente (48) du premier élément de manivelle (32) et la seconde plaquette d'entraînement (54) étant disposée sans jeu dans un évidement en forme de fente (50) du second élément de manivelle (34).

3. Dispositif de verrouillage (10) selon l'une des revendications précédentes, dans lequel le premier élément de manivelle (32) présente un premier ergot de verrouillage (42) et/ou le second élément de manivelle (34) présente un second ergot de verrouillage (44), les ergots de verrouillage (42, 44) servant à déplacer le pêne de serrure (30).

4. Dispositif de verrouillage (10) selon la revendication 3, dans lequel le premier ergot de verrouillage (42) et/ou le second ergot de verrouillage (44) est/sont conçu(s) pour la butée sur le pêne de serrure (30).

5. Dispositif de verrouillage (10) selon la revendication 3 ou 4, dans lequel le pêne de serrure (30) présente un évidement de forme parabolique ou de forme trapézoïdale (46), dans lequel les ergots de verrouillage (42, 44) engrènent au cours de leur trajectoire lors d'une rotation de la/les plaquette(s) d'entraînement (52, 54) pour déplacer le pêne de serrure (30) et pour ensuite sortir à nouveau de l'évidement (46).

6. Dispositif de verrouillage (10) selon l'une des revendications précédentes, dans lequel le pêne de serrure (30) est disposé au-dessus de la manivelle (60).

7. Dispositif de verrouillage (10) selon l'une des revendications précédentes, dans lequel une liaison d'encliquetage via un élément élastique (36) entre le pêne de serrure (30) et le boîtier de serrure (12) sert à sécuriser le pêne de serrure (30) dans sa position de blocage et/ou de libération.

8. Dispositif de verrouillage (10) selon l'une des revendications précédentes, dans lequel au moins l'un des cylindres de verrouillage (14, 16) présente un dispositif de blocage (61), lequel permet l'insertion et le retrait de la clé (18) dans le logement de clé respectif (20) uniquement lorsque le cylindre de verrouillage respectif (14, 16) est en position neutre.

9. Dispositif de verrouillage (10) selon la revendication 8, dans lequel, lorsque le cylindre de verrouillage (14, 16) se trouve en position neutre, sa plaquette d'entraînement (52, 54) peut être tournée avec la clé (18) après l'insertion de la clé (18) sur 360° jusqu'à ce que la position neutre soit à nouveau atteinte, un transfert du pêne de serrure (30) de la position de libération à la position de blocage ou inversement ayant lieu pendant cette rotation.

10. Dispositif de verrouillage (10) selon l'une des revendications précédentes, dans lequel une rotation excessive de l'élément de manivelle respectif (32, 34) à partir de sa position neutre au-delà de la position de blocage ou de libération correspondante du pêne de serrure (30) n'est possible que sur une plage angulaire maximale de 60°, avant que l'élément de manivelle (32, 34) soit bloqué par une butée sur le pêne de serrure (30).

11. Dispositif de verrouillage (10) selon l'une des revendications précédentes, le dispositif de verrouillage (10) comprenant une tringle de manoeuvre (74), et le pêne de serrure (30) étant utilisable pour bloquer ou libérer la tringle de manoeuvre (74).

12. Fenêtre ou porte (78) avec un cadre fixe (82) et un ouvrant (80) mobile par rapport au cadre fixe (82), ainsi qu'un dispositif de verrouillage (10) selon l'une des revendications précédentes, le dispositif de verrouillage (10) étant conçu pour le verrouillage direct ou indirect de l'ouvrant (80) sur le cadre fixe (82).

13. Fenêtre ou porte (78) selon la revendication 12 avec un dispositif de verrouillage selon la revendication 11 et avec un mécanisme (76) pour le mouvement de la tringle de manœuvre (74).

14. Procédé pour l'actionnement d'un dispositif de verrouillage (10) selon l'une des revendications 1 à 11, comprenant :
• l'insertion d'une clé (18) dans un logement de clé (20) d'un cylindre de verrouillage (14, 16), lequel présente des plaquettes d'entraînement (52, 54), alors que le cylindre de verrouillage (14, 16) se trouve en position neutre,
• une rotation de la clé (18) sur 360°, un déplacement du pêne de serrure (30) de la position de libération à la position de blocage ou inversement ayant lieu et
• un retrait subséquent de la clé (18), le cylindre de verrouillage (14, 16) se trouvant à nouveau en position neutre.
